# EUROPÄISCHE PATENTSCHRIFT

(11) **EP 0 601 607 B1**
(45) Veröffentlichungstag und Bekanntmachung des Hinweises auf die Patenterteilung: **08.05.1996**
(21) Anmeldenummer: 93120000.0
(22) Anmeldetag: 10.12.1993
(51) Int. Cl.: B65H 9/10

(54) **Vorrichtung zum passgerechten Anlegen**
Positioning device
Dispositif de positionnement

(30) Priorität: 11.12.1992 DE 4241795
(43) Veröffentlichungstag der Anmeldung: 15.06.1994
(73) Patentinhaber: MAN Roland Druckmaschinen AG, D-63075 Offenbach (DE)
(72) Erfinder: Geissendörfer, Herbert, D-63073 Offenbach (DE); Stock, Ernst, D-63073 Offenbach (DE); Herrmann, Herbert, D-63179 Obertshausen (DE)
(74) Vertreter: Marek, Joachim, Dipl.-Ing.

(56) Entgegenhaltungen:
- DE-A- 3 916 405
- DE-B- 1 128 730

## Beschreibung

Die Erfindung bezieht sich auf eine Vorrichtung zum passgerechten Anlegen von vereinzelt als Bogenstrom der Vorrichtung zugeführten Bogen, insbesondere von Blechtafeln an die Vordermarken einer Bogen verarbeitenden Maschine, gemäß dem Oberbegriff des Anspruchs 1 (DE-A-3 916 405).

Damit Bogen, insbesondere Blechtafeln und Kartenbogen einwandfrei in einer Bogen verarbeitenden Maschine wie z.B. einer Druckmaschine verarbeitet werden können, müssen sie passgerecht dieser Maschine zugeführt werden.

Aufgabe der Erfindung ist es daher eine Vorrichtung der eingangs genannten Art zu schaffen, die bei einfachem Aufbau eine exakte passgerechte Anlage insbesondere von Blechtafeln und Kartenbogen an eine Bogen verarbeitende Maschine gewährleistet.

Diese Aufgabe wird erfindungsgemäß dadurch gelöst, daß die zugeführten Bogen im Arbeitstakt der Bogen verarbeitenden Maschine gegen die Vordermarken bewegbar sind, wobei in einem ersten Teiltakt der erste Bogen des Bogenstroms von einer Transporteinrichtung erfaßbar und zur Anlage an die Vordermarken bewegbar ist, in einem zweiten Teiltakt der Bogen von der Transporteinrichtung freigebbar und von einer Seitenzieheinrichtung zur Anlage an Seitenmarken bewegbar und in einem dritten Teiltakt nochmals von der Transporteinrichtung erfaßbar und gegen die Vordermarken bewegbar ist. Diese Ausführung ermöglicht es die Bogen auf einfache Weise sowohl an ihrer Vorderkante als auch an ihrer Seitenkante exakt ausgerichtet der Bogen verarbeitenden Maschine zur Übernahme zuzuführen.

Weist die Transporteinrichtung eine Antriebsrolle auf, die um eine quer zur Förderrichtung der Bogen sich erstreckende Achse drehbar antreibbar ist, wobei die Antriebsrolle mit ihrer zylindrischen Mantelfläche während des ersten und dritten Teiltakts aus einer Außereingriffsposition in eine Reibeingriffsposition mit einer Fläche des Bogens bringbar ist, so erfolgt mit einem einzigen einfachen Element das Vorwärtsfördern des Bogens während des ersten und dritten Teiltakts.

Ein besonders einfach mit wenigen Bauteilen aufgebauter Antrieb für die Antriebsrolle wird dadurch erreicht, daß die Antriebsrolle von einer Kurvenrolle drehbar antreibbar ist, wobei die Antriebsrolle von einer Federkraft von der Fläche des Bogens weg mit ihrer zylindrischen Mantelfläche gegen die etwa zylindrische Mantelfläche der Kurvenrolle beaufschlagt ist und die Kurvenrolle zwei in Umfangsrichtung im Abstand hintereinander angeordnete, radial hervorstehende Nockenbereiche aufweist, durch die die Antriebsrolle entgegen der Federkraft in die Reibeingriffsposition mit der Fläche des Bogens bewegbar ist.

Dabei kann vorzugsweise die Kurvenrolle permanent drehbar antreibbar sein, so daß keine besondere Ansteuerung der Kurvenrolle nötig ist sondern ein Antrieb durch die Eintourenwelle entsprechend dem Arbeitstakt der Bogen verarbeitenden Maschine erfolgen kann.

Um ein Wegbewegen bzw. Zubewegen der Antriebsrolle zur Fläche des Bogens zu ermöglichen, kann die Antriebswelle an einem Schwenkhebel drehbar gelagert sein, der um eine sich quer zur Bogenförderrichtung erstreckende Schwenkachse schwenkbar ist.

Ist dabei der Schwenkhebel durch eine fest abgestützte vorgespannte Druckfeder gegen die Kurvenrolle federbeaufschlagt, so wird die permanente Anlage der Antriebsrolle an der Kurvenrolle sichergestellt.

Damit die Antriebsrolle immer mit ausreichendem Druck an den Bogen anliegt und dadurch deren Förderung sichergestellt wird, kann die Transporteinrichtung eine auf der der Antriebsrolle gegenüberliegenden Seite des Bogens angeordnete Gegenrolle aufweisen, die um eine Achse quer zur Bogenförderrichtung frei drehbar angeordnet und entgegen einer Federkraft mit seiner zylindrischen Mantelfläche aus der Ebene des Bogens sich von der Antriebsrolle entfernend wegbewegbar ist.

Die Wegbewegbarkeit bzw. Zubewegbarkeit der Gegenrolle zur Fläche des Bogens wird auf einfache Weise dadurch ermöglicht, daß die Gegenrolle an einem Schwenkhebel drehbar gelagert ist, der um eine sich quer zur Bogenförderrichtung erstreckende Schwenkachse schwenkbar ist.

Dazu ist vorzugsweise der Schwenkhebel durch eine fest abgestützte vorgespannte Druckfeder gegen die Antriebsrolle federbeaufschlagt.

Damit die Gegenrolle der Antriebsrolle bei deren Wegbewegung von der Ebene des Bogens während des zweiten Teiltaktes nicht folgt, kann die Bewegbarkeit der Gegenrolle zur Ebene des Bogens hin begrenzbar sein.

Dies erfolgt auf einfache Weise dadurch, daß die Schwenkbarkeit des Schwenkhebels zur Ebene des Bogens hin durch einen fest angeordneten Anschlag begrenzbar ist, wobei der Anschlag durch eine Anschlagschraube gebildet und damit einstellbar sein kann.

Sind die Achse des Schwenkhebels und/oder die Abstützung der Druckfeder und/oder die Anschlagschraube an einem fest angeordneten Halter angeordnet, so können diese Teile als Baueinheit hergestellt werden, was die Montage erheblich vereinfacht.

Ist darüber hinaus der Halter an einer sich quer zur Bogenförderrichtung erstreckenden Traverse befestigbar, so ist diese Baueinheit auf einfache und schnelle Weise in ihrer Position quer zur Bogenförderrichtung verstellbar und den jeweils zu transportierenden Bogenformaten anpaßbar.

In gleicher die Montage erheblich vereinfachender Weise können auch die Schwenkachse des Schwenkhebels und/oder die Abstützung der Druckfeder und/oder die Lagerung der Kurvenrolle an einem zweiten Halter angeordnet sein.

Ist dabei der zweite Halter an einer sich quer zur Bogenförderrichtung erstreckenden zweiten Traverse befestigbar, so ermöglicht auch diese Ausbildung eine schnelle Anpassung an das jeweils zu transportierende Bogenformat.

Ein Ausführungsbeispiel der Erfindung ist in der Zeichnung dargestellt und wird im folgenden näher beschrieben. Es zeigen
- Figur 1: eine Seitenansicht einer Vorrichtung zum passgerechten Anlegen von Bogen
- Figur 2: eine Draufsicht der oberhalb der Ebene des Bogens angeordneten Teils der Vorrichtung nach Figur 1
- Figur 3: eine Draufsicht des unterhalb der Ebene des Bogens angeordneten Teils der Vorrichtung nach Figur 1
Die dargestellte Vorrichtung besitzt eine Förderebene 1, auf der in Förderrichtung 2 Bogen, insbesondere Blechtafeln 3 der Vorrichtung im Arbeitstakt einer Bogen verarbeitenden Maschine zugeführt werden. Die Vorrichtung weist eine Transporteinrichtung mit einer Antriebsrolle 4 auf, die derart unterhalb der Ebene der Blechtafel 3 angeordnet ist, daß diese sich etwa tangential zur zylindrischen Mantelffläche 5 der Antriebsrolle 4 erstreckt.

Die Antriebsrolle 4 ist auf einer sich quer zur Förderrichtung 2 erstreckenden Achse 6 frei drehbar gelagert, wobei die Achse an dem einen Ende eines Schwenkhebels 7 angeordnet ist. Dieser Schwenkhebel 7 ist als zweiarmiger Hebel ausgebildet und um eine sich ebenfalls quer zur Förderrichtung 2 erstreckende Schwenkachse 8 frei schwenkbar. Das freie Ende des der Antriebswelle 4 entgegengesetzten Arms des Schwenkhebels 7 ist durch eine fest abgestützte, vorgespannte Druckfeder 9 die Antriebsrolle 4 von der Ebene der Blechtafel 3 wegbewegend beaufschlagt. Durch die Beaufschlagung dieser Druckfeder 9 wird die Antriebsrolle 4 mit ihrer zylindrischen Mantelfläche 5 in Anlage an der radial umlaufenden etwa zylindrischen Mantelfläche 10 einer der der Ebene der Blechtafel 3 etwa abgewandten Seite der Antriebsrolle 4 befindlichen Kurvenrolle 11 gehalten, die auf einer zur Achse 6 parallelen Antriebswelle 12 mit sechseckigem Querschnitt angeordnet ist. Diese Antriebswelle 12 wird durch eine nicht dargestellte Eintourenwelle entsprechend dem Arbeitstakt der Bogen verarbeitenden Maschine drehbar angetrieben.

In Umfangsrichtung im Abstand 15 hintereinander sind an der zylindrischen Mantelfläche 10 der Kurvenrolle 11 radial hervorstehende Nockenbereiche 13 und 14 angeordnet. Befindet sich der Anlagebereich der Antriebsrolle 4 an der Kurvenrolle 11 außerhalb der Nockenbereiche 13 und 14, so ist die Antriebsrolle 4 durch die Kraft der Druckfeder 9 mit seiner Mantelfläche 5 von der Ebene der Blechtafel 3 wegbewegt und berührt diese nicht.

Kommen dagegen die Nockenbereiche 13 und 14 in Berührung mit der Antriebsrolle 4 so wird diese derart angehoben, daß sie mit der Blechtafel 3 in Reibkontakt gelangt. Da die Drehbewegung der Kurvenrolle 11 aufgrund von Reibung auf die Antriebsrolle 4 übertragen wird und diese im angehobenen Zustand mit der Blechtafel 3 ebenfalls in Reibkontakt ist, erfolgt eine Förderung der Blechtafel 3 in Förderrichtung 2 um eine Strecke, die der radial umlaufenden Erstreckung des jeweiligen Nockenbereichs 13 bzw. 14 entspricht.

Der Antriebsrolle 4 gegenüberliegend ist auf der anderen Seite der Blechtafel 3 eine um eine zur Achse 6 parallelen Achse 16 frei drehbare Gegenrolle 17 angeordnet, die ebenfalls an dem einen Arm eines zweiarmigen, um eine Schwenkachse 18 schwenkbaren Schwenkhebels 19 gelagert ist. Dieser Schwenkhebel 19 ist durch eine an eine an einem Halter 20 fest abgestützte, vorgespannte Druckfeder 21 derart beaufschlagt, daß die Gegenrolle 17 gegen die Antriebsrolle 4 vorgespannt ist. Damit wird bei einer zwischen den beiden Rollen 4 und 17 befindlichen Blechtafel 3 ein Durchrutschen der Antriebsrolle 4 und damit ein unkorrektes Fördern der Blechtafel 3 vermieden.

Die Schwenkbarkeit des Schwenkhebels 19 wird durch eine Anschlagschraube 22 begrenzt, die in einer Gewindebohrung des Halters 20 angeordnet ist und gegen deren Stirnseite der der Gegenrolle 17 abgewandte Arm des Schwenkhebels 19 zur Anlage gelangt. Durch Verdrehen der Anschlagschraube 22 kann deren Stirnseite 23 mehr oder weniger rechtwinklig zum Schwenkhebel 19 hin bewegt werden, so daß dessen Schwenkbereich vergrößert bzw. verkleinert werden kann.

Der Halter 20 ist an einer sich quer zur Förderrichtung 2 erstreckenden Traverse 24 mit Sechseckquerschnitt befestigbar. Diese Traverse 24 durchragt eine offene Ausnehmung 25 etwa gleichen Querschnitts, wobei die Öffnung 26 der Ausnehmung durch eine Schraube 27 überbrückt ist. Durch diese Schraube 27 kann der Öffnung 26 in Schließrichtung verspannt und damit der Halter 20 in der jeweiligen Position an der Traverse 24 festgeklemmt werden. Durch Öffnen der Schraube 27 wird diese Klemmung gelöst und der Halter 20 kann quer zur Förderrichtung 2 z.B. für ein anderes Bogenformat verstellt werden.

Auch der Schwenkhebel 7 der Antriebsrolle 4 ist an einem Halter 28 drehbar gelagert, der auf einer sich ebenfalls quer zur Förderrichtung 2 erstreckenden zweiten Traverse 29 verschiebbar angeordnet ist.

Der Halter 28 besteht aus zwei im Abstand zueinander angeordneten, sich in Förderrichtung 2 erstreckenden Platten 30, die im Bereich der zweiten Traverse 29 hufeisenartig miteinander verbunden sind. In dem den offenen Enden der Platten 30 näheren Bereich weisen diese koaxial zueinander angeordnete Durchgangsbohrungen 31 auf, durch die die Antriebswelle 12 hindurchragt. In diesen Durchgangsbohrungen 31 sind Wälzlager 32 angeordnet, in deren Bohrungen eine Lagerhülse 33 drehbar gelagert ist, wobei die Bohrung der Lagerhülse 33 den gleichen sechseckigen Querschnitt wie die Antriebswelle 12 besitzt. Zwischen den beiden Platten 30 ist auf der Lagerhülse 33 die Kurvenrolle 11 drehfest angeordnet. Durch diese Ausbildung kann der Halter 28 mit allen daran angeordneten Bauteilen auf der Traverse 29 und der Antriebswelle 12 verschoben werden. Durch Verklemmen auf der Traverse 29 erfolgt die Festlegung des Halters 28.

Durch die permanent drehbar angetriebene Antriebswelle 12 gelangen die Nockenbereiche 13 und 14 regelmäßig zur Anlage an die Antriebsrolle 4 und heben diese an, so daß sie mit ihrer zylindrischen Mantelfläche 10 an der sich jeweils in diesem Bereich befindlichen Blechtafel 3 zur Anlage gelangt.

Durch die Bewegung des ersten Nockenbereichs 13 entlang der Antriebsrolle 4 fördert diese die Blechtafel 3 gegen eine Vordermarke 34 der Bogen verarbeitenden Maschine. Da nun der Nockenbereich 13 außer Eingriff von der Antriebsrolle 4 gelangt, hebt diese nach unten von der Blechtafel 3 ab und gibt diese frei. Nun kann eine nicht dargestellte Seitenzieheinrichtung die Blechtafel 3 ungehindert zur Anlage an ebenfalls nicht dargestellte Seitenmarken seitlich bewegen und eine Seitenausrichtung durchführen. Der nun folgende mit der Antriebsrolle 4 in Kontakt gelangende zweite Nockenbereich 14 hebt jetzt wieder die Antriebsrolle 4 an, so daß diese die Blechtafel 3 zur Nachausrichtung nochmals gegen die Vordermarke 34 bewegt. Nach dem abermaligen Absenken der Antriebsrolle 4 kann nun die exakt an Seiten- und Vordermarken ausgerichtete Blechtafel 3 zur Weiterverarbeitung von der weiterverarbeitenden Maschine übernommen werden.

## Patentansprüche

1. Vorrichtung zum passgenauen Anlegen von vereinzelt als Bogenstrom der Vorrichtung zugeführten Bogen, insbesondere von Blechtafeln an die Vordermarken (34) und Seitenmarken einer Bogen verarbeitenden Maschine, wobei die zugeführten Bogen (3) im Arbeitstakt der Bogen verarbeitenden Maschine gegen die Vordermarken (34) bewegbar sind, und wobei in einem ersten Teiltakt der vorderste Bogen des Bogenstroms von einer Transporteinrichtung (4, 17) erfaßbar und zur Anlage an die Vordermarken (34) bewegbar ist, **dadurch gekennzeichnet,** daß in einem zweiten Teiltakt der Bogen von der Transporteinrichtung (4, 17) freigebbar und von einer Seitenzieheinrichtung zur Anlage an die Seitenmarken bewegbar und in einem dritten Teiltakt nochmals von der Transporteinrichtung erfaßbar und gegen die Vordermarken (34) bewegbar ist.

2. Vorrichtung nach Anspruch 1, **dadurch gekennzeichnet,** daß die Transporteinrichtung eine Antriebsrolle (4) aufweist, die um eine quer zur Förderrichtung (2) der Bogen sich erstreckende Achse (6) drehbar antreibbar ist, wobei die Antriebsrolle (4) mit ihrer zylindrischen Mantelfläche (5) während des ersten und dritten Teiltakts aus einer Außereingriffsposition in eine Reibeingriffsposition mit einer Fläche des Bogens bringbar ist.

3. Vorrichtung nach Anspruch 2, **dadurch gekennzeichnet,** daß die Antriebsrolle (4) von einer Kurvenrolle (11) drehbar antreibbar ist, wobei die Antriebsrolle (4) von einer Federkraft von der Fläche des Bogens weg mit ihrer zylindrischen Mantelfläche (5) gegen die etwa zylindrische Mantelfläche (10) der Kurvenrolle (11) beaufschlagt ist und die Kurvenrolle (11) zwei in Umfangsrichtung im Abstand hintereinander angeordnete, radial hervorstehende Nockenbereiche (13/14) aufweist, durch die die Antriebsrolle (4) entgegen der Federkraft in die Reibeingriffsposition mit der Fläche des Bogens bewegbar ist.

4. Vorrichtung nach Anspruch 3, **dadurch gekennzeichnet,** daß die Kurvenrolle (11) permanent drehbar antreibbar ist.

5. Vorrichtung nach einem der vorhergehenden Ansprüche, **dadurch gekennzeichnet,** daß die Antriebsrolle (4) an einem Schwenkhebel (7) drehbar gelagert ist, der um eine sich quer zur Bogenförderrichtung (2) erstreckende Schwenkachse (8) schwenkbar ist.

6. Vorrichtung nach Anspruch 5, **dadurch gekennzeichnet,** daß der Schwenkhebel (7) durch eine fest abgestützte, vorgespannte Druckfeder (9) gegen die Kurvenrolle (11) federbeaufschlagt ist.

7. Vorrichtung nach einem der vorhergehenden Ansprüche, **dadurch gekennzeichnet,** daß die Transporteinrichtung eine auf der Antriebsrolle (4) gegenüberliegenden Seite des Bogens angeordnete Gegenrolle (17) aufweist, die um eine Achse (16) quer zur Bogenförderrichtung (2) frei drehbar angeordnet und entgegen einer Federkraft mit seiner zylindrischen Mantelfläche aus der Ebene des Bogens sich von der Antriebsrolle (4) entfernend wegbewegbar ist.

8. Vorrichtung nach Anspruch 7, **dadurch gekennzeichnet,** daß die Gegenrolle (17) an einem Schwenkhebel (19) drehbar gelagert ist, der um eine sich quer zur Bogenförderrichtung (2) erstreckende Schwenkachse (18) schwenkbar ist.

9. Vorrichtung nach Anspruch 8, **dadurch gekennzeichnet,** daß der Schwenkhebel (19) durch eine fest abgestützte, vorgespannte Druckfeder (21) gegen die Antriebsrolle (4) federbeaufschlagt ist.

10. Vorrichtung nach Anspruch 7, **dadurch gekennzeichnet,** daß die Bewegbarkeit der Gegenrolle (17) zur Ebene des Bogens hin begrenzbar ist.

11. Vorrichtung nach Anspruch 10, **dadurch gekennzeichnet,** daß die Schwenkbarkeit des Schwenkhebels (19) zur Ebene des Bogens hin durch einen fest angeordneten Anschlag begrenzbar ist.

12. Vorrichtung nach Anspruch 11, **dadurch gekennzeichnet,** daß der Anschlag durch eine Anschlagschraube (22) gebildet ist.

13. Vorrichtung nach einem der Ansprüche 7-12, **dadurch gekennzeichnet,** daß die Achse des Schwenkhebels (19) und/oder die Abstützung der Druckfeder (21) und/oder die Anschlagschraube (22) an einem fest angeordneten Halter (20) angeordnet sind.

14. Vorrichtung nach Anspruch 13, **dadurch gekennzeichnet,** daß der Halter (20) an einer sich quer zur Bogenförderrichtung (2) erstreckenden Traverse (24) befestigbar ist.

15. Vorrichtung nach einem der Ansprüche 1-6, **dadurch** **gekennzeichnet,** daß die Schwenkachse (8) des Schwenkhebels (7) und/oder die Abstützung der Druckfeder (9) und/oder die Lagerung der Kurvenrolle (11) an einem zweiten Halter (28) angeordnet sind.

16. Vorrichtung nach Anspruch 15, **dadurch gekennzeichnet,** daß der zweite Halter (28) an einer sich quer zur Bogenförderrichtung (2) erstreckenden zweiten Traverse (29) befestigbar sind.

## Claims

1. Device for register accurate positioning of sheets, particularly metal sheets, fed individually as a sheet stream to the device, against the front lays (34) and side lays of a sheet processing machine, wherein fed sheets (3) are movable in the working rhythm of the sheet processing machine against the front lays (34) and wherein in a first partial cycle, the foremost sheet of the sheet stream can be grasped by a transport device (4, 17) and is movable to lie against the front lays (34) characterised in that in a second partial cycle, the sheets are freed from the transport device (4, 17) and are movable by a side pulling unit to lie against the side lays, and in a third partial cycle yet again can be grasped by the transport device and are movable against the front lays (34).

2. Device according to Claim 1, characterised in that the transport device has a drive roller (4) which is rotatably drivable about an axis extending transversely to the feeding direction (2) of the sheets, wherein the drive roller (4) with its cylindrical cover surface (5) during the first and third partial cycles can be brought from a non-engaged position into a frictionally engaged position with one surface of the sheet.

3. Device according to Claim 2, characterised in that the drive roller (4) is rotatably drivable by a cam roller (11), wherein the drive roller (4) is biased by a spring force away from the surface of the sheet with its cylindrical cover surface (5) against the substantially cylindrical cover surface (10) of the cam roller (11) and the cam roller (11) has two cam regions (13, 14) projecting radially and arranged at a distance from one another in the peripheral direction, by which the drive roller (4) is movable against the spring force into the frictionally engaged position with the surface of the sheet.

4. Device according to Claim 3, characterised in that the cam roller (11) is permanently drivable in rotation.

5. Device according to one of the preceding Claims, characterised in that the drive roller (4) is rotatably mounted on a swivel lever (7) which is swivellable about a swivel axis (8) extending transverse to the sheet feed direction (2).

6. Device according to Claim 5, characterised in that the swivel lever (7) is spring biased against the cam roller (11) by means of a fixedly supported biased compression spring (9).

7. Device according to one of the preceding Claims, characterised in that the transport unit has a counter roller (17) arranged on the side of the sheet lying opposite the drive roller (4) which is arranged freely rotatably about an axis (16) transverse to the sheet feed direction (2) and can be moved away against a spring force with its cylindrical cover surface out of the plane of the sheet removing itself from the drive roller (4).

8. Device according to Claim 7, characterised in that the counter roller (17) is rotatably mounted on a swivel lever (19) which is swivellable about a swivel axis (18) extending transverse to the sheet feed direction (2).

9. Device according to Claim 8, characterised in that the swivel lever (19) is spring loaded by a fixedly supported biased compression spring (21) against the drive roller (4).

10. Device according to Claim 7, characterised in that the movability of the counter roller (17) relative to the plane of the sheet is limitable.

11. Device according to Claim 10, characterised in that the swivelability of the swivel lever (19) relative to the plane of the sheet can be limited by a fixedly arranged stop.

12. Device according to Claim 11, characterised in that the stop is formed by a stop screw (22).

13. Device according to one of Claims 7-12, characterised in that the axis of the swivel lever (19) and/or the support of the compression spring (21) and/or the stop screw (22) are arranged on a fixedly arranged holder (20).

14. Device according to Claim 13, characterised in that the holder (20) can be fixed to a cross-member (24) extending transversely to the sheet feed direction (2).

15. Device according to one of Claims 1-6, characterised in that the swivel axis (8) of the swivel lever (7) and/or the support of the compression spring (9) and/or the mounting of the cam roller (11) are arranged on a second holder (28).

16. Device according to Claim 15, characterised in that the second holder (28) is fixable on a second cross-member (29) extending transversely to the sheet feed direction (2).

## Revendications

1. Dispositif pour le positionnement exact de feuilles amenées individuellement sous forme de courant de feuilles du dispositif, en particulier des plaques en tôle, contre les repères avant (34) et les repères latéraux d'une machine de traitement de feuilles, les feuilles amenées (3) pouvant être déplacées contre les repères avant (34) à la cadence de la machine de traitement de feuilles, et dans une première cadence partielle la première feuille du courant de feuilles pouvant être prise par un dispositif de transport (4,17) et être déplacée pour l'appui contre les repères avant (34),
caractérisé en ce que, dans une seconde cadence partielle, la feuille peut être libérée par le dispositif de transport (4,17) et être déplacée par un dispositif de tirage latéral pour l'appui contre les repères latéraux, et dans une troisième cadence partielle, elle peut encore une fois être prise par le dispositif de transport et être déplacée contre les repères avant (34).

2. Dispositif selon la revendication 1,
caractérisé en ce que le dispositif de transport comporte un galet d'entraînement (4) qui peut être entraîné en rotation autour d'un axe (6) s'étendant transversalement à la direction d'avance (2) des feuilles, le galet d'entraînement (4) avec ses faces d'enveloppe cylindriques (5) pouvant être amené, durant la première cadence partielle et la troisième cadence partielle, d'une position hors action dans une position d'action de frottement avec une face de la feuille.

3. Dispositif selon la revendication 2,
caractérisé en ce que le galet d'entraînement (4) peut être entraîné en rotation par un galet à came (11), le galet d'entraînement (4) étant soumis à une force élastique, à l'encontre de la face de la feuille, par sa face d'enveloppe cylindrique (5) contre la face d'enveloppe (10) du galet à came (11), à peu près cylindrique, et le galet à came (11) présentant deux zones de saillie (13,14) faisant saillie radialement et agencées l'une derrière l'autre avec un écartement en direction périphérique, par lesquelles le galet d'entraînement (4) peut être déplacé, contre la force élastique, dans la position d'action de frottement avec la face de la feuille.

4. Dispositif selon la revendication 3,
caractérisé en ce que le galet à came (11) peut être entraîné en rotation de façon permanente.

5. Dispositif selon l'une des revendications précédentes,
caractérisé en ce que le galet d'entraînement (4) est monté de façon rotative sur un levier pivotant (7) qui peut pivoter autour d'un axe de pivotement (8) s'étendant transversalement à la direction d'avance des feuilles (2).

6. Dispositif selon la revendication 5,
caractérisé en ce que le levier pivotant (7) est soumis à un ressort de pression (9) fixe et précontraint, contre le galet à came (11).

7. Dispositif selon l'une des revendications précédentes,
caractérisé en ce que le dispositif de transport comporte un contre-galet (17) agencé sur la face de la feuille, opposée au galet d'entraînement (4), contre-galet (17) qui est agencé de façon à pouvoir tourner librement autour d'un axe (16) transversalement à la direction d'avance des feuilles (2), et peut être éloigné, contre une force élastique, par sa face d'enveloppe cylindrique, du plan de la feuille, du galet d'entraînement (4).

8. Dispositif selon la revendication 7,
caractérisé en ce que le contre-galet (17) est monté de façon rotative sur un levier pivotant (19) qui peut pivoter autour d'un axe de pivotement (18) s'étendant transversalement à la direction d'avance des feuilles (2).

9. Dispositif selon la revendication 8,
caractérisé en ce que le levier pivotant (19) est soumis à un ressort de pression (21) fixe et précontraint, contre le galet d'entraînement (4).

10. Dispositif selon la revendication 7,
caractérisé en ce que la mobilité du contre-galet (17) peut être limitée vers le plan de la feuille.

11. Dispositif selon la revendication 10,
caractérisé en ce que la possibilité de pivotement du levier pivotant (19) peut être limitée vers le plan de la feuille par une butée fixe.

12. Dispositif selon la revendication 11,
caractérisé en ce que la butée est formée par une vis à butée (22).

13. Dispositif selon l'une des revendications 7 à 12,
caractérisé en ce que l'axe du levier pivotant (19) et/ou l'appui du ressort de pression (21) et/ou la vis à butée (22) sont agencés sur un élément de maintien fixe (20).

14. Dispositif selon la revendication 13,
caractérisé en ce que l'élément de maintien (20) peut être fixé à une traverse (24) s'étendant transversalement à la direction d'avance des feuilles (2).

15. Dispositif selon l'une des revendications 1 à 6,
caractérisé en ce que l'axe de pivotement (8) du levier pivotant (7) et/ou l'appui du ressort de pression (9) et/ou le logement du galet à came (11) sont agencés sur un second élément de maintien (28).

16. Dispositif selon la revendication 15,
caractérisé en ce que le second élément de maintien (28) peut être fixé à une seconde traverse (29) s'étendant transversalement à la direction d'avance des feuilles (2).
